# EUROPÄISCHE PATENTSCHRIFT

(11) **EP 0 602 176 B1**
(45) Veröffentlichungstag und Bekanntmachung des Hinweises auf die Patenterteilung: **08.05.1996**
(21) Anmeldenummer: 92919858.8
(22) Anmeldetag: 28.09.1992
(51) Int. Cl.: B07C 5/342

(54) **SORTIEROPTIK FÜR EINE FARBSORTIERMASCHINE UND VERFAHREN**
OPTICS FOR A COLOUR-SORTING MACHINE AND A SORTING METHOD USING THESE OPTICS
OPTIQUE DE TRIAGE POUR UNE TRIEUSE PAR COULEUR ET PROCEDE

(30) Priorität: 30.09.1991 DE 4132472
(43) Veröffentlichungstag der Anmeldung: 22.06.1994
(73) Patentinhaber: ELEXSO SORTIERTECHNIK GmbH, D-21035 Hamburg (DE)
(72) Erfinder: SCHUMANN, Rainer, D-1185 Berlin (DE); MORITZ, Thomas, D-1134 Berlin (DE); JUSTUS, Harald, C., D-2057 Reinbek (DE); MALLANT, Jos, Peter, D-2050 Hamburg 80 (DE)
(74) Vertreter: UEXKÜLL & STOLBERG
(86) Internationale Anmeldenummer: EP9202219
(87) Internationale Veröffentlichungsnummer: WO9306944

(56) Entgegenhaltungen:
- GB-A- 2 165 943

## Beschreibung

Die Erfindung betrifft eine Sortieroptik gemäß Oberbegriff des Patentanspruchs 1 und ein verfahren gemäß Oberbegriff des Patentanspruchs 6.

Eine derartige Vorrichtung und ein Verfahren zum Betreiben der Vorrichtung sind aus der GB-A-2 165 943 bekannt. Dabei wird das von der Vorrichtung erzeugte Produktsignal durch das Restlichtsignal normalisiert, so daß das Produktsignal unabhängig von der Produktgröße ein Maß für die Helligkeit des Produkts darstellt.

Aus der DE-PS 36 14 400 ist bereits eine Farbsortiermaschine bekannt, bei der das zu sortierende Produkt durch einen zentralen Kanal transportiert wird. Dabei ist der Kanal im Bereich eines Beobachtungskopfs durchsichtig. Der Beobachtungskopf weist um den Kanal verteilt mehrere Lichtsender in Form von Lampen auf, die den durchsichtigen Kanal durchstrahlen. Neben jeder Lampe ist eine Fotozellenanordnung als Produktsignalempfänger angeordnet. Eine Hintergrundplatte liegt der Fotozellenanordnung diametral gegenüber an der anderen Seite des Kanals, die entsprechend der Farbe des zu sortierenden Produkts gewählt wird. Im Betrieb beleuchtet immer ein Sender die Vorderseite des Produkts und ein zweiter Sender die Hintergrundplatte. Das Produktsignal und das Hintergrundsignal werden von der Fotozellenanordnung aufgenommen und miteinander verglichen. Entspricht das Produktsignal dem Hintergrundsignal, so hat das Produkt die Anforderungen erfüllt. Weichen die Signale jedoch voneinander ab, so wird ein Auswerfer angesteuert, der das entsprechende Produkt aus dem Produktstrom ausstößt.

Ein Nachteil der bekannten Vorrichtung und des dabei verwendeten Verfahrens besteht darin, daß die Hintergrundplatte stets physisch der Produktfarbe angepaßt werden muß, so daß für jedes Produkt eine große Anzahl von Hintergrundplatten mit verschiedenen Farben vorrätig zu halten ist. Das Austauschen der Hintergrundplatten erfordert darüber hinaus nicht nur Zeitaufwand, sondern auch Erfahrung in der Auswahl der richtigen Farbe.

Aus der US 4,863,041 ist es zwar bekannt, die Hintergrundfarbe für eine vergleichbare Farbsortiermaschine dynamisch zu verändern, indem für den Hintergrund eine Lichtquelle gewählt wird, deren Wellenlänge durch eine elektronische Dimmer-Schaltung verändert werden kann. Dies enthebt den Benutzer zwar von der Notwendigkeit eines physischen Austausches von Hintergrundplatten, es besteht aber weiterhin die Schwierigkeit, Gegenstände auszusortieren, die den vom Sender ausgesendeten Lichtstrahl nicht vollständig abdecken. Dadurch ist die Signalausbeute nur sehr gering und kleine Farbabweichungen lassen sich nur schwer erkennen.

Aus der DE 34 06 599 C2 ist es bekannt, Produkt an Lichtsendern und Lichtempfängern vorbeizuleiten, sodaß Licht sowohl von der Vorderseite, als auch von der Rückseite des Produkts zu den Lichtempfängern reflektiert wird. Dabei sieht der Lichtempfänger immer dann, wenn kein Produkt da ist, das Licht eines Hintergrundsenders. Die neben dem Lichtempfänger liegenden Sender strahlen zwar ebenfalls Licht aus, aber dieses Licht wird mangels einer Reflexionsfläche nicht von dem Lichtempfänger aufgenommen. Tritt nun gutes Produkt in den Strahlengang vom Hintergrundsender zum Lichtempfänger, dann wird die Hintergrundstrahlung zwar ganz oder teilweise unterbrochen, aber die Strahlung von den Sendern wird auf den Lichtempfänger reflektiert, und zwar mit einer Wellenlänge, die der Hintergrundstrahlung entspricht. Dies bedeutet bei gutem Produkt für den Lichtempfänger nichts anderes, als wäre überhaupt kein Produkt vorhanden. Es kann also nicht zwischen der Anwesenheit oder Abwesenheit von gutem Produkt unterschieden werden. Unterscheidungen werden erst dann getroffen, wenn schlechtes Produkt den Strahlengang kreuzt. Damit ist es nicht möglich, gutes Produkt zu zählen, falls dies für die weitere Prozeßsteuerung gewünscht werden sollte. Ferner kann kein gutes Produkt aussortiert werden, was beispielsweise dann wünschenswert sein kann, wenn nach einem oder mehreren Sortierläufen, in denen gutes von schlechtem Produkt getrennt wurde, eine inverse Sortierung vorgenommen werden soll, bei der man nur aussortiertes Produkt noch einmal durch die Sortiermaschine schickt, um das unweigerlich darin noch enthaltene gute Restprodukt auszusortieren.

Aus der DE 32 03 773 A1 ist schließlich die Verwendung einer Mattscheibe als Diffusor in Verbindung mit einer Farberkennungsoptik bekannt, und zwar zur Erkennung der Oberfläche eines Scheibenrades. Dies hat jedoch mit dem Sortieren von Produkt nichts zu tun.

Es ist **Aufgabe** der Erfindung, die Sortieroptik einer Farbsortiermaschine für beispielsweise Agrarprodukte wie Kaffeebohenen, Erdnüsse, Erbsen etc. dahingehend zu verbessern, daß auch dann Farbabweichungen zuverlässig erkannt werden, wenn das Produkt den Lichtstrahl vom Sender nur teilweise abdeckt, so daß nur ein Teil der ausgesendeten Lichtmenge zurückgestreut wird.

Zur **Lösung** dieser Aufgabe dient die Sortieroptik der eingangs genannten Art mit den kennzeichnenden Merkmalen des Patentanspruchs 1. Die Aufgabe wird außerdem durch das Verfahren nach Anspruch 6 gelöst.

Dadurch wird erreicht, daß die vom Sender ausgestrahlte Lichtmenge entweder vollständig von der Vorderseite eines Produkts zu einem oder mehreren Produktsignalempfängern zurückgestreut und von diesen ausgewertet wird, oder es wird nur ein Teil des Lichtes vom Produkt zurückgestreut, während der übrige Teil an dem Produkt vorbei auf den Restlichtempfänger fällt. In keinem Fall wird jedoch Licht von der Rückseite des Produkts auf den Restlichtempfänger reflektiert. Kombiniert man nun die Signale von dem Produktsignalempfänger und dem Restlichtempfänger, so erhält man eine Aussage über die Breite des Produkts und kann auf diese Weise das zurückgestreute Signal normieren, d.h. so groß machen, als hätte das Produkt den gesamten Lichtstrahl abgedeckt. Dadurch wird eine Schadstelle oder ein Fleck vergrößert dargestellt, so daß eine bessere Unterscheidung zwischen fehlerfreiem und fehlerhaftem Produkt möglich ist.

Die Erfindung wird im folgenden anhand einer Zeichnung näher erläutert:
In der Zeichnung ist nur ein Teil des Beobachtungskopfs einer Farbsortiermaschine schematisch dargestellt, wie sie aus der DE-PS 36 14 400 bekannt ist und auf die hiermit ausdrücklich Bezug genommen wird. Die Zeichnung stellt einen Schnitt durch den Kanal 1 der Farbsortiermaschine dar, und zwar senkrecht zu der Transportrichtung von Gegenständen oder Produkt, die durch den Kanal 1 fallen oder gefördert werden. An dem Kanal 1 ist mindestens ein Sender 2 angeordnet, der sichtbares, infrarotes oder ultraviolettes Licht durch den Kanal 1 strahlt. Im Strahlengang 12 des vom Sender 2 ausgesandten Lichts liegt auf der anderen Seite des Kanals 1 ein Restlichtempfänger 4, dem ein Streukörper 14 vorgeschaltet ist. Neben dem Sender 2 ist an jeder Seite ein Produktsignalempfänger 6 bzw. 8 angeordnet, deren Ausgangssignale über Lichtleiter 16 zu einer nicht dargestellten Signalverarbeitsschaltung geführt werden.

Der Sender 2 ist eine Lichtquelle für sichtbares, infrarotes oder ultraviolettes Licht. In einer Ausführungsform ist der Sender 2 eine Kaltlichtquelle, beispielsweise eine Halogenlampe. Sein Licht wird von einer ebenfalls an sich bekannten Spaltoptik 10 zu einem flachen Band begrenzt, das in einer Ausführungsform beispielsweise eine Breite von 20 bis 50 mm und eine Höhe von 1 bis 2 mm hat. Der an der gegenüberliegenden Seite des Kanals 1 und außerhalb davon hinter einem lichtdurchlässigen Wandabschnitt angeordnete Streukörper 14 ist mindestens so breit wie das Lichtband vom Sender 2, so daß die gesamte, den Kanal 1 durchsetzende Lichtmenge vom Sender 2 auf den Streukörper 14 fällt und von diesem zum Restlichtempfänger 4 geleitet werden kann. Die Signale vom Restlichtempfänger 4 werden ebenfalls beispielsweise durch Lichtleiter zu einer Signalverarbeitungsschaltung übertragen, in der sie optoelektrisch umgewandelt werden. Auf diese Weise entstehen aus Lichtsignalen elektrische Signale, deren Amplituden proportional zu den empfangenen Lichtmengen ist.

Es wird darauf hingewiesen, daß die in der Zeichnung dargestellte Baugruppe bestehend aus Sender 2, Restlichtempfänger 4 und den Produktsignalempfängern 6 bzw. 8 noch weitere Male um den Kanal 1 in identischer Bauweise angeordnet sein können, beispielsweise um einen Winkel von 90° oder 120° versetzt. Sofern es der Raum zuläßt, können auch mehr als drei Sender mit zugehörigen Restlichtempfängern und Produktsignalempfängern vorgesehen sein.

Es ist zweckmäßig, bei Verwendung von mehr als einem Sender 2 die Ansteuerung der Sender 2 zeitlich versetzt zueinander vorzunehmen, damit der Restlichtempfänger 4 nicht Streulicht von einem anderen Sender 2 empfängt, das von der Rückseite des Produkts reflektiert wird. Diese Ansteuerung wird dadurch vorgenommen, daß man das durch den Kanal 1 gesendete Licht pulst, indem beispielsweise in der Spaltoptik 10 ein Verschluß vorgesehen wird, der nur zu bestimmten Zeiten öffnet. Auf diese Weise gelangt immer nur Licht von einem einzigen Sender zur Zeit zu dem gegenüberliegenden Restlichtempfänger.

### Arbeitsweise

Für das Sortieren eines bestimmten Produkts wird zunächst die Wellenlänge des vom Sender 2 ausgestrahlten Lichts in Anpassung an die Farbe des Produkts ausgewählt und über ein nicht dargestelltes Steuergerät eingestellt. Außerdem wird die Empfindlichkeit der Produktsignalempfänger 6 und 8 auf den gewünschten Wellenlängenbereich eingestellt, der der Wellenlänge der vom Produkt zurückgestreuten Strahlung entspricht. Anschließend kann Produkt durch den Kanal 1 senkrecht zur Zeichenebene transportiert werden. Wenn kein Produkt im Strahlengang 12 vorhanden ist, wird das gesamte Licht vom Sender 2 zum Restlichtempfänger 4 gesendet und von diesem aufgefangen. Das daraus abgeleitete erste elektrische Signal hat dann die maximale Amplitude und maximale Breite. Befindet sich hingegen Produkt im Strahlengang 12, so wird ein Teil des Lichtes von dem Produkt zu den Produktsignalempfängern 6 und 8 zurückgestreut. Das zurückgestreute Licht wird als Lichtsignal über die Lichtleiter 16 zu einer nicht dargestellten Wandlerschaltung geleitet, in der es in zweite elektrische Signale umgewandelt wird. Die Breite der zurückgestreuten zweiten Signale ist ein Maß dafür, wieviel Licht vom Sender 2 zurückgestreut und wieviel durchgelassen wurde. Die Amplitude der zweiten elektrischen Signale läßt einen Rückschluß auf die Farbe des Produkts zu, wobei das Plateau oder Maximum der Signalamplitude der Hauptfarbe des Produkts entspricht, während Täler oder Minima das Vorhandensein von Flecken oder schadhaften Stellen anzeigen. Durch übliche Signalverarbeitung können die vom zurückgestreuten Licht stammenden zweiten elektrischen Signale normiert und damit auf einen Maximalwert gebracht werden, so daß Täler oder Minima, die auf Schadstellen hindeuten, auf größt mögliche Weise verstärkt werden. Diese Täler oder Minima können dann bei Überschreiten eines bestimmten Pegels herangezogen werden, um andere Komponenten anzusteuern. Dies geschieht beispielsweise durch eine an sich bekannte Diskriminatorschaltung, die immer dann, wenn ein Minimum tiefer als eine vorgegebene Schwellenwertspannung reicht, einen Impuls abgibt, der einen nicht dargestellten Ejektor steuert. Es ist dem Fachmann klar, daß auch die Signalmaxima zur Ansteuerung anderer Komponenten der Farbsortiermaschine herangezogen werden können. Der Ejektor, beispielsweise eine Luftdüse, kann dann das schadhafte Produkt ausstoßen, indem ein Druckluftventil von dem Steuerimpuls angesteuert wird.

Gemäß Erfindung kann der Restlichtempfänger 4 stets erkennen, ob Produkt vorhanden ist, oder nicht. Außerdem kann sein Signal so ausgewertet werden, daß das Produktsignal abhängig von der Größe des die Lichtschranke durchsetzenden Produkts stets auf einen Normwert gebracht wird, der einem Zustand entspricht, als ob das Produkt immer die gleiche Größe hätte. Auf diese Weise ist die Summe aus Restlicht + reflektiertem Licht bei gutem Produkt immer konstant, und zwar gleichgültig, wie groß das Produkt beim Durchgang durch den Meßbereich gerade erscheint. Damit lassen sich Abweichungen in der Produktfarbe oder Flecken wesentlich besser definieren, als dies beim Stand der Technik der Fall ist.

## Patentansprüche

1. Farbsortiermaschine mit einer Sortieroptik, mit der teilchenförmige Gegenstände, insbesondere Agrarprodukte wie Kaffeebohnen, Erdnüsse, Erbsen, etc. sortiert werden, indem diese durch eine Rutsche oder einen Kanal (1) an einem Beobachtungskopf mit mindestens einem optischen Sender (2) und mindestens einem neben dem Sender (2) angeordneten Produktsignalempfänger (6, 8) zum Aufnehmen der von dem jeweiligen Gegenstand zurückgestreuten Strahlung vorbei transportiert werden, wobei der Kanal (1) im Bereich des Senders (2) und des Produktsignalempfängers (6,8) durchsichtig ist, während ein Restlichtempfänger (4) an der dem Sender (2) gegenüberliegenden Seite des Kanals (1) im Strahlengang (12) des Senders (2) angeordnet ist und nur von dem Sender (2) ausgesandtes Licht, hingegen kein vom Produkt reflektiertes Licht empfängt; und wobei der oder die Produktsignalempfänger (6, 8) und der Restlichtempfänger (4) über Lichtleiter (16) an eine Signalverarbeitungsschaltung angeschlossen sind;
**dadurch gekennzeichnet,**
- daß zwischen dem Sender (2) und dem Kanal (1) eine Spaltoptik (10) angeordnet ist, die den Kanal (1) streifenartig senkrecht zu seiner Achse (14) beleuchtet;
- daß in der Signalverarbeitungsschaltung die Signale des Produktsignalempfängers (6, 8) und des Restlichtempfängers (4) derart miteinander kombiniert werden, daß das Signal des Produktsignalempfängers (6, 8) so normiert wird, als hätte der Gegenstand den gesamten Lichtstrahl abgedeckt; und
- daß die sich aus der Signalkombination ergebenden Signalmaxima oder Signalminima zur Ansteuerung anderer Komponenten der Farbsortiermaschine heranziehbar sind.

2. Sortieroptik nach Anspruch 1, **dadurch gekennzeichnet,** daß der Restlichtempfänger (4) eine Fotodiodenanordnung ist.

3. Sortieroptik nach Anspruch 1 oder 2, **dadurch gekennzeichnet,** daß im Strahlengang (12) vom Sender (2) zum Restlichtempfänger (4) zwischen dem Kanal (1) und dem Restlichtempfänger (4) ein Streukörper (14) angeordnet ist.

4. Sortieroptik nach einem der Ansprüche 1 bis 3, **dadurch gekennzeichnet,** daß an beiden Seiten des Senders (2) ein Produktsignalempfänger (6, 8) angeordnet ist.

5. Sortieroptik nach einem der Ansprüche 1 bis 4, **dadurch gekennzeichnet,** daß die Empfänger (4, 6, 8) auf unterschiedliche Wellenlängen einstellbar sind.

6. Verfahren zum Erkennen und Unterscheiden von teilchenförmigen Gegenständen wie Agrarprodukten, Mineralien etc., in einer Farbsortiermaschine, bei dem ein die Gegenstände führender Kanal (1) mit einer Strahlung von einem oder mehreren Sendern (2) aus dem sichtbaren oder ultravioletten Bereich durchleuchtet wird, wobei die von dem jeweiligen Gegenstand zurückgestreute Strahlung von mindestens einem Produktsignalempfänger (6, 8) aufgenommen und einer Produktsignal Verarbeitungsschaltung zugeführt wird, in der sie in erste elektrische Signale umgesetzt wird, deren Amplituden proportional zur zurückgestreuten Lichtmenge sind, wobei nur die von dem Gegenstand nicht zurückgestreute Strahlung von einem Restlichtempfänger (4) empfangen und in zweite elektrische Signale umgesetzt wird, deren Amplituden ebenfalls proportional zu der aufgenommenen Lichtmenge sind;
**dadurch gekennzeichnet,**
- daß die ersten und zweiten elektrischen Signale derart miteinander kombiniert werden, daß das erste elektrische Signal so normiert wird, als hätte der Gegenstand den gesamten Lichtstrahl abgedeckt; und
- daß die sich aus der Signalkombination ergebenden Signalmaxima oder Signalminima zur Ansteuerung anderer Komponenten der Farbsortiermaschine herangezogen werden.

7. Verfahren nach Anspruch 6, **dadurch gekennzeichnet,** daß jeder Sender (2) und der oder die zugehörigen Produktsignalempfänger (6, 8) pulsierend und im Gleichtakt betrieben werden.

8. Verfahren nach Anspruch 7, **dadurch gekennzeichnet,** daß die Sender (2) zeitlich versetzt aktiviert werden, so daß immer nur ein Sender (2) zur Zeit sichtbare oder ultraviolette Strahlung durch den Kanal (1) zum Restlichtempfänger (4) sendet.

## Claims

1. Colour-sorting machine comprising a sorting optical system by means of which are sorted particulate objects, especially agricultural products such as coffee beans, peanuts, peas, etc., in that these products are transported through a chute or a channel (1) past a viewing head having at least one optical emitter (2) and at least one receiver of product signals (6, 8) which is situated next to the emitter (2) and serves to receive the light which is backscattered from an object, wherein the channel (1) is transparent in the region of the emitter (2) and the receiver of product signals (6, 8), while a receiver of remaining light (4) is situated on the side of the channel (1) opposite to the emitter (2) in the light path (12) of the emitter (2) and receives only light emitted by the emitter (2) but no light reflected from the product; and wherein the receiver or receivers of product signals (6, 8) and the receiver of remaining light (4) are connected by a light guide (16) to a signal-processing circuit; characterised in
- that between the emitter (2) and the channel (1) is situated an optical slit system (10) which illuminates the channel (1) in the form of a strip perpendicularly to its axis (14);
- that the signals of the receiver of product signals (6, 8) and of the receiver of remaining light (4) are in the signal-processing circuit combined together such that the signal of the receiver of product signals (6, 8) is so normalized as if the object blocked the whole light beam; and
- that the signal maxima and signal minima resulting from the signal combination are usable for the setting of other components of the colour-sorting machine.

2. Sorting optical system according to claim 1, characterised in that the receiver of remaining light (4) is an arrangement of photodiodes.

3. Sorting optical system according to claim 1 or 2, characterised in that a diffuser (14) is situated in the light path (12) from the emitter (2) to the receiver of remaining light (4) between the channel (1) and the receiver of remaining light (4).

4. Sorting optical system according to any one of claims 1 to 3, characterised in that on both sides of the emitter (2) is situated a receiver of product signals (6, 8).

5. Sorting optical system according to any one of claims 1 to 4, characterised in that the emitters (4, 6, 8) are adjustable to different wavelengths.

6. Method for detecting and distinguishing particulate objects, such as agricultural products, minerals, etc., in a colour-sorting machine in which visible or ultraviolet light emitted by two or more emitters (2) passes through a channel (1) through which are transported the objects, wherein the light backscattered from an object is received by at least one receiver of product signals (6, 8) and is fed to a product signal processing circuit in which it is converted to first electric signals, whose amplitudes are proportional to the backscattered quantity of light, wherein only the light which is not backscattered by the object is received by a receiver of remaining light (4), and to second electric signals whose amplitudes are also proportional to the received quantity of light; characterised in
- that the first and second electric signals are combined together such that the first electric signal is normalized as if the object blocked the whole light beam; and
- that the signal maxima and signal minima resulting from the signal combination are used for the setting of other components of the colour-sorting machine.

7. Method according to claim 6, characterised in that every emitter (2) and the associated receiver or receivers of product signals (6, 8) are operated pulsed and in phase.

8. Method according to claim 7, characterised in that the emitters (2) are activated scattered in time, so that at any time always only one emitter (2) emits visible or ultraviolet light through the channel (1) to the receiver of remaining light (4).

## Revendications

1. Trieuse par couleur avec une optique de triage avec laquelle des objets en forme de particules, en particulier des produits agricoles comme des grains de café, des cacahuètes, des petits pois etc, sont triés, ceux-ci étant transportés par une glissière ou un canal (1) le long d'une tête d'observation avec au moins un émetteur optique (2) et au moins un récepteur de signal de produit (6, 8), placé près de l'émetteur (2), pour capter le rayonnement redispersé par l'objet respectif, le canal (1) étant transparent dans la zone de l'émetteur (2) et du récepteur de signal de produit (6, 8), tandis qu'un récepteur de lumière résiduelle (4) est placé dans la marche des rayons (12) sur le côté du canal (1) qui est opposé à l'émeteur (2) et ne reçoit que de la lumière émise par l'émetteur (2) et par contre aucune lumière réfléchie par le produit et le ou les récepteur(s) de signal de produit (6, 8) et le récepteur de lumière résiduelle (4) étant raccordés à un circuit de traitement de signaux par des guides de lumière (16),
**caractérisée en ce**
- qu'une optique à fente (10), qui éclaire le canal (1) à la manière d'une bande perpendiculairement à son axe (14), est placée entre l'émetteur (2) et le canal (1) ;
- que les signaux du récepteur de signal de produit (6, 8) et du récepteur de lumière résiduelle (4) sont combinés l'un à l'autre dans le circuit de traitement de signaux de telle manière que le signal du récepteur de signal de produit (6, 8) est normalisé comme si l'objet avait recouvert l'ensemble du faisceau lumieux et
- que les maxima et les minima de signal qui résultent de la combinaison de signaux peuvent être utilisés pour exciter d'autres composantes de la trieuse par couleur.

2. Optique de triage selon la revendication 1, **caractérisée en ce** que le récepteur de lumière résiduelle (4) est un arrangement à diodes photoélectriques.

3. Optique de triage selon la revendication 1 ou 2, **caractérisée en ce** qu'un corps de dispersion (14) est placé dans la marche des rayons (12) de l'émetteur (2) au récepteur de lumière résiduelle (4) entre le canal (1) et le récepteur de lumière résiduelle (4).

4. Optique de triage selon l'une des revendications 1 à 3, **caractérisée en ce** qu'un récepteur de signal de produit (6, 8) est placé des deux côtés de l'émetteur (2).

5. Optique de triage selon l'une des revendications 1 à 4, **caractérisée en ce** que les récepteurs (4, 6, 8) sont réglables sur différentes longueurs d'ondes.

6. Procédé pour reconnaître et distinguer des objets en forme de particules comme des produits agricoles, des minéraux etc. dans une trieuse par couleur, pour lequel un canal (1) qui guide les objets est traversé par un rayonnement d'un ou de plusieurs émetteurs (2) du domaine visible ou ultraviolet, le rayonnement redispersé par l'objet respectif étant capté par au moins un récepteur de signal de produit (6, 8) et étant amené à un circuit de traitement de signaux de produit dans lequel il est transformé en premiers signaux électriques, dont les amplitudes sont proportionnelles à la quantité de lumière redispersée, seul le rayonnement qui n'est pas redispersé par l'objet étant reçu par un récepteur de lumière résiduelle (4) et étant transformé en seconds signaux électriques dont les amplitudes sont également proportionnelles à la quantité de lumière,
**caractérisé en ce**
- que les premiers et les seconds signaux électriques sont combinés les uns aux autres de telle manière que le premier signal électrique est normalisé comme si l'objet avait recouvert l'ensemble du faisceau de lumière et
- que les maxima et minima de signal qui résultent de la combinaison de signaux sont utilisés pour exciter d'autres composantes de la trieuse par couleur.

7. Procédé selon la revendication 6, **caractérisé en ce** que chaque émetteur (2) et le ou les récepteur(s) de signal de produit (6, 8) correspondant(s) fonctionnent de manière pulsée et à mode commun.

8. Procédé selon la revendication 7, **caractérisé en ce** que les émetteurs sont activés en étant décalés dans le temps si bien qu'il n'y a toujours qu'un émetteur (2) à la fois qui transmet le rayonnement visible ou ultraviolet par le canal (1) au récepteur de lumière résiduelle (4).
